# EUROPÄISCHE PATENTSCHRIFT

(11) **EP 0 890 536 B1**
(45) Veröffentlichungstag und Bekanntmachung des Hinweises auf die Patenterteilung: **08.05.2002**
(21) Anmeldenummer: 98112798.8
(22) Anmeldetag: 09.07.1998
(51) Int. Cl.: B65H 3/52

(54) **Vorrichtung zum Verhindern von Doppelabzügen**
Device for preventing double feeds
Dispositif pour empêcher les doublées alimentations

(30) Priorität: 09.07.1997 DE 19729430
(43) Veröffentlichungstag der Anmeldung: 13.01.1999
(73) Patentinhaber: Siemens Dematic AG, 90475 Nürnberg (DE)
(72) Erfinder: Neumann, Stefan-Werner, 78464 Konstanz (DE)
(74) Vertreter: Berg, Peter

(56) Entgegenhaltungen:
- DE-A- 2 704 045
- DE-A- 3 444 335

## Beschreibung

Die vorliegende Erfindung betrifft eine Vorrichtung nach dem Oberbegriff des Anspruches 1.

Zur Vermeidung von Doppel- bzw. Mehrfachabzügen bei der Vereinzelung von flachen Sendungen, insbesondere Briefsendungen werden, wie in DE-PS 27 04 045 beschrieben, kufenförmige Abstreifer eingesetzt, die beweglich gelagert sind und durch Federkraft gegen die Sendungen gedrückt werden. Die Oberfläche der Abstreifer, die die Sendungen berührt, besteht aus einem Reibbelag. Die Stellkraft erzeugt über den Reibkoeffizienten des Reibbelages auf die doppelt abgezogenen Sendungen eine Rückhaltekraft, die größer ist als die Kraft zwischen den Sendungen, so daß nur die Sendungen abgezogen werden, die am sich bewegenden Abzugsband mit dem größten Reibkoeffizienten anliegen. Die ausgeführte bewegliche Lagerung des Abstreifers gestattet nur das Abziehen von Sendungen in einem eingeschränkten Bereich unterschiedlicher Sendungsdicken. Ein weiterer Nachteil besteht darin, daß bei dünnen Sendungen und geringer Auslenkung des Abstreifers die Rückhaltekraft kleiner ist als bei dickeren Sendungen mit größerer Auslenkung des Abstreifers, wodurch die dickeren Sendungen stärker beansprucht werden.

Der im Anspruch 1 angegebenen Erfindung liegt daher das Problem zugrunde, eine Abstreifervorrichtung zu schaffen, mit der Doppelabzüge von Sendungen mit einem größeren Dickenspektrum als nach dem Stand der Technik verhindert werden können, und bei der die Beanspruchung der Sendungen unabhängig von der Sendungsdicke ist.

Infolge der erfindungsgemäßen Lösung ist das am Berührungspunkt mit der Sendung wirkende rückhaltende Drehmoment durch die besondere Kontur des Abstreifers und die Dimensionierung und Befestigung der Rückstellelemente unabhängig vom Auslenkungswinkel und damit von der Sendungsdicke bei relativ großem Dickenspektrum.

In den Unteransprüchen sind vorteilhafte Ausgestaltungen der Erfindung angegeben. Gemäß Anspruch 2 ist die gekrümmte Absteiferkontur als Evolvente zur Drehachse ausgeführt, so daß der effektiv wirkende Hebelarm am Berührungspunkt stets gleich ist.

Zur günstigen Realisierung der Rückstellmittel greifen zwei Zugfedern mit linearer Kennlinie so an dem Abstreifer an, daß die Rückstellkraft unabhängig von der Auslenkung annähernd konstant ist.

Ein Ausführungsbeispiel der Erfindung ist in der Zeichnung dargestellt und wird im folgenden näher erläutert. Dabei zeigen.
- FIG 1a: eine Draufsicht auf die erfindungsgemäße Vorrichtung im unausgelenkten Zustand,
- FIG 1b: eine Draufsicht auf die erfindungsgemäße Vorrichtung im ausgelenkten Zustand,
- FIG 2: eine Draufsicht auf die erfindungsgemäße Vorrichtung im ausgelenkten Zustand mit Längen- und Winkelangaben.

Der an einer Begrenzung 1 anliegende Sendungsstapel, bestehend aus Sendungen unterschiedlicher Dicke wird von rechts zur Vereinzelungseinrichtung mit einem Abzugsband 2 geschoben. Berührt die vorderste Sendung 3 das Abzugsband 2, so wird die Sendung 3 wegen des hohen Reibkoeffizienten des Abzugsbandes 2 durch den Spalt zwischen Abzugsband und Begrenzung 1 abgezogen. Hinter dem Spalt in Abzugsrichtung befindet sich ein Abstreifer 4. Dieser ist in einer örtlich festen Drehachse 5 drehbar gelagert. An dem Abstreifer 4 sind zwei Zugfedern 6 und 7 mit ihren freien Enden befestigt, die den Abstreifer 4 in der dargestellten und durch einen Anschlag 8 festgelegten Ruhestellung halten.

Bedingt durch die Form des Abstreifers 4 und den Anschlag 8 kann der Abstreifer um max. 90° ausgelenkt werden. Der im Auslenkbereich zum Abzugsband 2 gerichtete Teil 9 der Kontur ist als Evolvente zur Drehachse ausgebildet.

Der Abstreifer 4 wird entsprechend der Dicke der durchzuziehenden Sendungen 3 ausgelenkt und gleitet über die Oberfläche der vordersten abzuziehenden Sendung 3 des Stapels. Dabei hält der Abstreifer 4 die folgenden Sendungen 3 zurück, da die Reibkraft zwischen dem Abstreifer 4 und der zurückzuhaltenden Sendung größer als zwischen den Sendungen, aber kleiner als die Reibkraft zwischen Abzugsband 2 und Sendung ist.

Infolge der Evolventenform der Abstreiferkontur wirkt die den Abstreifer 4 auslenkende Kraft unabhängig von der Dicke der Sendung und damit vom Angriffspunkt der Kraft auf die Kontur stets mit dem gleichen effektiven Hebelarm auf die Drehachse 5 des Abstreifers 4. Die Hauptzugfeder 6 und die Ausgleichszugfeder 7 sind derart dimensioniert und angebracht, daß die rückstellende Kraft unabhängig von der Auslenkung des Abstreifers 4 konstant bleibt. Damit ist auch das rückstellende Drehmoment konstant. Es ergibt sich also eine waagerechte Kennlinie des Abstreifers 4 beim Auslenken im Arbeitsbereich.

Die mathematische Beschreibung zur Dimensionierung der Zugfedern, damit die rückstellende Kraft unabhängig vom Auslenkwinkel ist, lautet folgendermaßen:
- i: Index
1: Index für Zugfeder 1
2: Indes für Ausgleichsfeder 2

- µ: Winkel [°]
- a: Abstand [mm]
- r: Radius [mm]
- s(µ): effektiver Hebelarm [mm]
- Lₒ: ungespannte Federlänge [mm]
- L(µ): gespannte Federlänge [mm]
- F: Federkraft [N]
- Rm: Federrate [N/mm]
- D: Drehmoment [Nmm]
${\text{li(µi) = [ (r+a)}}^{\text{2}} {\text{+ r}}^{\text{2}} {\text{- 2r (r + a) cos(µi) ]}}^{\text{1/2}}$$\text{si(µi) = [ (( r + a) r) L(µi) ] sin (µi)}$${\text{Fi(I(µi) = [ ((µi) - L}}_{\text{oi}} \text{] Rmi}$$\text{Di = F(L(µi)) s(µi)}$$\text{Dres = D1(µ1) - D2(µ2) [soll konstant sein]}$

Eine waagerechte Kennlinie des Abstreifers 4 ist auch zu erreichen, wenn der effektive wirksame Hebelarm abhängig vom Auslenkwinkel ist, und diese Abhängigkeit bei der Dimensionierung und Anbringung der Federelemente für die rückstellende Kraft so berücksichtigt wird, daß das am Berührungspunkt wirkende Drehmoment unabhängig von der Auslenkung annähernd konstant ist.

## Patentansprüche

1. Vorrichtung zum Verhindern von Doppelabzügen bei einer Vereinzelungsvorrichtung für flache Sendungen (3) unterschiedlicher Dicke, bei der auf der einen Seite des Förderweges mindestens ein in Förderrichtung umlaufendes, die flachen Sendungen durch Reibung mitführendes Abzugsband (2) und auf der anderen Seite zum Zurückhalten von zuviel abgezogenen Sendungen mindestens ein drehbar gelagerter Abstreifer (4) angeordnet ist, an welchem zu viel abgezogene Sendungen (3) zurückgehalten werden, wobei der Reibungskoeffizient zwischen Abzugsband (2) und Sendung (3) größer ist als der Reibungskoeffizient zwischen Abstreifer (4) und Sendung (3) und der Reibungskoeffizient zwischen Abstreifer (4) und Sendung (3) größer ist als der Reibungskoeffizient zwischen zwei Sendungen, **dadurch gekennzeichnet, daß**
- der drehbar gelagerte Abstreifer (4) im Schwenkbereich zum Abzugsband (2) hin eine stetig in gleiche Richtung gekrümmte Konten aufweist, wobei sich der Abstand des Abstreifers (4) zum Abzugsband (2) mit wachsender Auslenkung stetig erhöht,
- der Abstreifer (4) durch die Mitnahmekräfte der bewegten Sendungen (3) in Abzugsrichtung solange ausgelenkt wird, bis sich die von Rückstellmitteln erzeugten Rückstellkräfte und die Mitnahmekräfte im Gleichgewicht befinden und wobei die Rückstellmittel so ausgeführt sind, daß auf die zurückgehaltenen Sendungen (3) unabhängig vom Auslenkwinkel stets eine annähernd gleiche Rückhaltekraft ausgeübt wird.

2. Vorrichtung nach Anspruch 1, **dadurch gekennzeichnet daß**, die gekrümmte Kontur des Abstreifers (4) in Transportrichtung zur Drehachse (5) eine Evolvente (9) bildet, so daß die den Abstreifer (4) auslenkenden Mitnahmekräfte im Angriffspunkt stets den gleichen effektiven Hebelarm auf die Drehachse (5) haben.

3. Vorrichtung nach Anspruch 1, **dadurch gekennzeichnet daß,** die Rückstellmittel aus zwei an einem Ende räumlich festen Zugfedern (6, 7) mit linearer Kennlinie bestehen, die so dimensioniert und mit den anderen Enden am Abstreifer (4) befestigt sind, daß unabhängig von der Auslenkung die im jeweiligen Angriffspunkt wirkende Rückstellkraft konstant ist.

## Claims

1. Apparatus for preventing two flat items (3) from being drawn off at the same time in a separating apparatus for flat items (3) of different thicknesses, in the case of which there is arranged, on one side of the conveying path, at least one drawing-off belt (2), which circulates in the conveying direction and carries along the flat items by way of friction, and, on the other side, for the purpose of restraining items which have been drawn off to too great an extent, at least one rotatably mounted stripper (4), on which items (3) which have been drawn off to too great an extent are restrained, the coefficient of friction between the drawing-off belt (2) and item (3) being greater than the coefficient of friction between the stripper (4) and item (3), and the coefficient of friction between the stripper (4) and item (3) being greater than the coefficient of friction between two items, **characterized in that**
- the rotatably mounted stripper (4) has in the pivoting region, in the direction of the drawing-off belt (2), a contour which is curved constantly in the same direction, the spacing between the stripper (4) and the drawing-off belt (2) increasing constantly as the deflection increases,
- the stripper (4) is deflected in the drawing-off direction by the carry-along forces of the moving items (3) until the restoring forces is produced by restoring means and the carry-along forces are in equilibrium, the restoring means being configured such that, irrespective of the angle of deflection, the items (3) restrained are always subjected to a more or less equal restraining force.

2. Apparatus according to Claim 1, **characterized in that** the curved contour of the-stripper (4) forms an involute (9) in relation to the axis of rotation (5) in the transporting direction, with the result that the carry-along forcès deflecting the stripper (4) always have the same effective lever arm on the axis of rotation (5) at the point of action.

3. Apparatus according to Claim 1, **characterized in that** the restoring means comprise two tension springs (6, 7) which are fixed in space at one end, have a linear characteristic and are dimensioned, and fastened on the stripper (4) by way of the other ends, such that, irrespective of the deflection, the restoring force acting at the respective point of action is constant.

## Revendications

1. Dispositif pour empêcher des doubles retraits dans un dispositif d'individualisation pour des envois (3) plats d'épaisseurs différentes, dans lequel il est monté, d'un côté de la voie du convoyeur, au moins une bande (2) de retrait circulant dans la direction de convoyage et entraînant les envois plats par adhérence et, de l'autre côté, pour retenir un trop grand nombre d'envois retirés, au moins un racleur (4) qui est monté mobile et sur lequel des envois (3) retirés en trop grand nombre sont retenus, le coefficient d'adhérence entre la bande (2) de retrait et l'envoi (3) étant plus grand que le coefficient d'adhérence entre le racleur (4) et l'envoi (3) et le coefficient d'adhérence entre le racleur (4) et l'envoi (3) étant plus grand que le coefficient d'adhérence entre deux envois,
**caractérisé en ce que**
- le racleur (4) monté mobile comporte dans la région de basculement, en direction de la bande (2) de retrait, un contour incurvé toujours dans la même direction, la distance du racleur (4) à la bande (2) de retrait augmentant de manière continue à mesure que le basculement augmente,
- le racleur (4) est basculé par les forces d'entraînement et basculé dans la direction de retrait par les forces d'entraînement des envois (3) déplacés jusqu'à ce que les forces de rappel produites par les moyens de rappel et les forces d'entraînement se trouvent en équilibre, et les moyens de rappel étant réalisés de manière à exercer sur les envois (3) retenus toujours une force de retenue à peu près constante indépendamment de l'angle de basculement.

2. Dispositif suivant la revendication 1, **caractérisé en ce que** le contour incurvé du racleur (4) forme dans la direction de transport une développante (9) par rapport à l'axe (5) de rotation, si bien que les forces d'entraînement basculant le racleur (4) ont au point d'application toujours le même bras de levier réel sur l'axe (5) de rotation.

3. Dispositif suivant la revendication 1, **caractérisé en ce que** les moyens de rappel sont constitués de deux ressorts (6, 7) de traction fixes dans l'espace à une extrémité, qui ont une courbe caractéristique linéaire et qui sont dimensionnés et fixés par les autres extrémités au racleur (4) de telle manière que la force de rappel agissant au point d'application associé est constante indépendamment du basculement.
